# FASCICULE DE BREVET EUROPEEN

(11) **EP 0 162 752 B1**
(45) Date de publication et mention de la délivrance du brevet: **09.12.1987**
(21) Numéro de dépôt: 85400791.1
(22) Date de dépôt: 22.04.1985
(51) Int. Cl.: B65B 53/02

(54) **Installation et procédé pour le conditionnement de liquide**
Vorrichtung und Verfahren zum Konditionieren von Flüssigkeiten
Apparatus and method for the conditioning of liquids

(30) Priorité: 20.04.1984 FR 8406318
(43) Date de publication de la demande: 27.11.1985
(73) Titulaire: SA. METZ-ROBERT BRESSOLIER & COMPAGNIE Société dite:, F-10210 Chaource (Aube) (FR); ETS BREGER AINE SA. Société dite:, F-75008 Paris (FR)
(72) Inventeur: Bressolier, Gilles, Chaource Aube (FR)
(74) Mandataire: Cabinet HERRBURGER

## Description

La présente invention concerne une installation et un procédé pour le conditionnement de liquides alimentaires notamment de liquides sous pression dans des boîtes métalliques jetables, en deux pièces formées d'un récipient muni de parois latérales, d'un fond faisant corps avec le récipient et rejoignant les parois latérales par une collerette périphérique de transition, notamment de forme courbe ou en tronc de cône, ainsi que d'un couvercle fixé solidairement au récipient et faisant saillie à la périphérie de celui-ci.

Le conditionnement de liquides et notamment de boissons dans des récipients jetables du type ci-dessus, tels que des boîtes dites «de conserve», s'est très fortement développé au cours des dernières années. Ce développement a de multiples raisons liées surtout à l'aspect pratique de ces récipients jetables, facilitant leur transport, leur groupage, la distribution dans des distributeurs automatiques, etc.

Malheureusement, la fabrication de tels récipients ou «boîtes» nécessite des installations relativement complexes et l'impression d'une étiquette, d'une marque ou d'un autre signe distinctif sur le récipient, à l'aide d'un poste d'impression intégré à la chaîne de fabrication des boîtes, ce qui réduit la souplesse d'utilisation de ces récipients pour les petites séries, les préséries ou les petites quantités.

Or, sur un plan commercial, il serait souvent intéressant de pouvoir diversifier la distribution de boissons conditionnées dans de tels emballages, c'est-à-dire de ne faire fabriquer que des quantités limitées d'emballages imprimés pour le produit souhaité.

Il serait possible de coller des étiquettes sur les parois des boîtes. Toutefois, cette solution présente un certain nombre d'inconvénients:
- Les colles utilisées actuellement pour coller des étiquetes tiennent mal sur la surface très lisse des boîtes bien qu'elles se détachent sous l'effet de l'humidité par suite des condensations sur les parois des boîtes, etc.

Cet inconvénient est d'autant plus grave que les boîtes sont souvent destinées à une utilisation différente de celle des bouteilles: les boîtes du fait de leur solidité et de leur faible poids, sont utilisées pour des produits destinés à l'exportation, que ces boîtes peuvent être stockées relativement longtemps ou être destinées à des distributeurs automatiques, etc.
- De façon habituelle, une étiquette n'habille pas la totalité de la surface du corps d'une bouteille. Or, cela constituerait un inconvénient grave pour l'esté- tique d'une boîte. En effet, les boîtes, utilisées actuellement, sont pour être agréables au toucher et à la vue, peintes sur toute leur surface.

Il est également connue de remplacer les étiquettes de certaines bouteilles ou de flacons par des manchons enfilés sur les bouteilles ou flacons.

Ces manchons pré-imprimés sont des morceaux coupés d'un tube pré-imprimé. Ce tube est enroulé à plat sur une bobine et avant d'être enfilé sur la bouteille, chaque manchon est ouvert. Dans cette position, il a une section de forme sensiblement carrée ou rectangulaire. Cette forme n'entraîne pas de difficulté puisque il est enfilé sur le col des bouteilles puis il glisse sur le corps: le manchon est rétreint dans cette position sous l'effet de la chaleur par exemple dans un tunnel à air chaud.

Le brevet français n° 2 289 394 décrit, par ailleurs, un procédé de conditionnement par lequel on remplit des récipients et on les ferme par leur couvercle avant d'emmancher des manchons rétractables et de traiter par la chaleur l'ensemble ainsi obtenu pour obtenir la solidarisation du manchon et du récipient.

Les récipients traités conformément à ce document sont, cependant, des récipients en trois parties (à savoir constitués d'un corps essentiellement cylindrique, d'un couvercle et d'un fond similaire au couvercle) en un matériau plastique de très faible épaisseur (de l'ordre de 100 microns) ce qui les rend totalement inaptes à contenir des liquides alimentaires tels que ceux considérés conformément à l'invention, notamment des liquides sous pression tels que de la bière et des boissons gazeuses.

Des essais faits pour appliquer cette technique à l'habillage de «boîtes» cylindriques du type susmentionné contenant des, liquides (bières, boissons gazeuses, etc.) ont montré l'impossibilité qu'il y avait à enfiler des manchons sur ces boîtes car ils s'accrochaient au bord recourbé vers le haut du couvercle.

Or, il n'est pas possible d'augmenter la dimension des manchons au-delà d'une certaine limite compatible avec la thermotraction et les machines de mise en place des manchons.

La présente invention a pour but de créer une installation et un procédé permettant de conditionner dans des emballages de type «boîte de conserve», des liquides notamment des liquides alimentaires, tels que des boissons, en séries relativement petites et surtout permettant une modification rapide et souple de l'étiquetage suivant les produits conditionnés.

A cet effet, la présente invention concerne un procédé par lequel on remplit les récipients avant de les fermer par mise en place des couvercles, caractérisé en ce qu'on renverse les récipients remplis et fermés pour diriger leur fond vers le haut et l'on emmanche sur ceux-ci ainsi positionnés des manchons rétractables, pré-imprimés ayant l'indication à poser sur le récipient, puis on effectue une thermorétraction pour solidariser les manchons et les récipients.

Ainsi, grâce au retournement des boîtes métalliques, de façon que leur fond soit tourné vers le haut, il est possible d'enfiler le manchon thermorétractable sur le corps de la boîte, sans que cette mise en place ne présente une quelconque difficulté puisque l'enfi- lement du manchon est facilité par la partie arrondie ou tronconique bordant le fond du récipient et le reliant à la paroi latérale.

De plus, le manchon descend jusqu'au fond, c'est-à-dire jusqu'au couvercle (la boîte métallique état en position renversée), ce qui évite que le manchon thermorétractable, après rétraction, ne déborde en partie sur le fond et ne gêne le glissement et le transfert des boîtes.

Le manchon habille le corps de la boîte et lui donne un aspect et un toucher agréable.

Il est particulièrement intéressant que la longueur (hauteur) du manchon soit telle que lorsque celui-ci est mis en place sur le récipient, il se trouve à une certaine distance du fond. Cela évite que le manchon ne se déchire lors de manutentions de la boîte, car sur un manchon thermorétractable, sous l'effet des tensions, cette déchirure pourrait se propager sur toute la hauteur du manchon.

La solution de l'invention est particulièrement intéressante pour le conditionnement de séries relativement réduites de récipients pour des préséries, le lancement de produits nouveaux ou encore de produits qui se diffusent en quantité relativement limitée. En effet, grâce à l'invention, il est possible de diversifier et de particulariser les conditionnements sans qu'il soit nécessaire de commander en fabrication des quantités importantes de récipients pré-imprimés avec le signe distinctif, la marque, etc. te tel ou tel produit.

Ce manchon étant comprimé sur le corps de la boîte, in ne peut s'en détacher lors des différents traitements effectués sur la boîte par exemple lorsque la boîte est placée dans un endroit humide ou lorsqu'elle est plongée dans de l'eau froide pour refroidir le contenu, etc. A aucun moment, la boîte ne perd son signe distinctif, ce qui a le double avantage d'une part de conserver la marque sur le produit et d'autre part de permettre de reconnaître le contenu de la boîte.

Comme les manchons sont pré-imprimés en petites séries et pour une utilisaton bien précise, il est possible d'imprimer en même temps sur ceux-ci une date de limite de conservation, ce qui ne serait pas possible sur des boîtes imprimées en grande série. De plus, la date imprimée sur le manchon présente un caractère d'inviolabilité.

L'invention concerne également une installation pour la mise en oeuvre du procédé ci-dessus.

Cette installation se compose d'un poste de remplissage recevant les récipients vides pour les remplir de liquides alimentaires, un poste de fermeture de récipients dans lequel ceux-ci reçoivent leur couvercle qui est fixé sur les récipients et de façon étanche; elle est caractérisée en ce qu'elle comporte un poste de renversement qui renverse les récipients ainsi remplis et fermés pour présenter leur fond vers le haut, ainsi qu'un poste de mise en place d'un manchon thermorétractable sur les récipients ainsi retournés et un poste de thermorétraction pour assurer la thermorétraction des manchons sur les récipients.

Les différents postes constituant l'installation ainsi que les moyens de transfert sont de préférence des convoyeurs à chaîne, des postes à barillet, etc. utilisant de préférence les techniques de la cinématique continue alliant l'efficacité à la rapidité.

Le poste de renversement des boîtes est constitué par un chemin de guidage vrillé en hélice et faisant un demi-tour. Ce chemin de guidage est de préférence constituté par des fils en acier inoxydable formant une cage hélicoïdale. Il est possible d'assurer le renversement par un moyen à fonctionnement non-continu par exemple un bras qui prend les bras une à une du convoyeur de sortie du poste de remplissage et de mise en place du couvercle pour les basculer et les reposer à l'envers sur un autre convoyeur.

Le poste de mise en place des manchons sur les boîtes en position renversée est un poste dans lequel chaque manchon est séparé d'un tube à plat qui est ouvert par des guides, pour que les deux parois plates se séparent et forment un manchon à section plus ou moins carrée ou rectangulaire, cette ouverture suffisant à permettre l'enfilement du manchon sur la boîte métallique.

Enfin, l'invention concerne les conditionnements ainsi réalisés. Ces conditionnements peuvent être réalisés en des doses très différentes allant de quelques dizaines den centilitres jusqu'à un demi-litre.

La présente invention sera décrite plus en détail à l'aide des dessins annexés, dans lesquels:
la figure 1 est une vue en coupe schématique d'un récipient en forme de boîte métallique jetable;
la figure 2 est un schéma de principe d'une installation pour la mise en oeuvre du procédé permettant de conditionner des liquides notamment des liquides alimentaires dans des emballages de type boîte métallique jetable.

Selon la figure 1, la boîte métallique jetable servant au conditionnement notamment d'un liquide, se compose d'un récipient 1 fermé par un couvercle 2 dont le bord 3 est fixé sur le bord supérieur du récipient 1 de façon solidaire après remplissage du récipient 1. Le couvercle 2 comporte en général une languette 5 permettant d'arracher une partie prédécoupée du couvercle, suivant une languette en forme de spirale pour ouvrir la boîte.

Le fond 6 fait corps avec le récipient et rejoint les parois latérales 7 par une collerette périphérique 8 de transistion en général de forme courbe ou en tronc de cône.

Selon l'invention, le procédé de conditionnement à l'aide de boîtes métalliques jetables selon la figure 1 consiste à remplir de telles boîtes 1, à les fermer par un couvercle 2, à retourner ces boîtes 1 de façon à présenter leur fond 6 vers le haut, puis à mettre en place un manchon tubulaire thermorétractable autour de chaque boîte, ce manchon étant pré-imprimé avec une étiquette. Puis on fait passer le récipient, dans un tunnel de thermorétraction dans lequel le manchon se rétracte sur la paroi latérale 7 de la boîte et s'y fixe solidairement.

Bien que le manchon coupé ne soit ouvert que de façon approximitive et suivant une section en forme de carré ou de rectangle, les bords du manchon peuvent glisser sans difficulté par-dessus le bord arrondi du fond de la boîte remplie et retournée sans risquer de s'accrocher ni de se replier. Ce manchon est imprimé au préalable avec les indications appropriées telles qu'une marque, un mode d'emploi, une date limite de conservation etc.

La figure 2 montre schématiquement une installation pour la mise en oeuvre de ce procédé.

Selon la figure 1, l'installation se compose d'un poste de conditionnement 1 qui reçoit d'une part les récipients 1 sans couvercle, d'autre part, ce poste comporte des réservoirs à liquide 11 à distribuer qui débitent le liquide à conditionner dans les récipients 1. Puis les récipients passent dans un poste de fermeture 12 dans lequel les récipients reçoivent leur couvercle 2 qui est fixé solidairement et de façon étanche.

A la sortie du poste de fermeture 12, les récipients 1, 2 sont renversés de façon à présenter leur fond 6 vers le haut, dans un poste de renversement 13. Les récipients 1, 2 passent dans cette position dans un poste 14 dans lequel est mise en place le manchon tubulaire 15 muni de l'impression ou de ce qui remplace l'étiquette pour le produit contenu dans le récipient. Ce manchon est mis en place sur le fond grâce à la surface tronconique 8 de transistion entre le fond 6 et la paroi latérale 7. Puis les récipients 1, 2 passent dans cette position renversée avec leur manchon, dans un tunnel de thermorétraction 16 dans lequel sous l'effet de la chaleur les manchons se fixent sur les boîtes. En sortie du tunnel 16, les récipients 1, 2 peuvent de nouveau être remis dans leur position normale ou être mis en paquets dans cette position, les paquets étant eux-mêmes en position renversée. Il peut également se faire un groupage dans des conditionnements thermorétractables.

Comme déjà indiqué, le moyen de renversement est un chemin de guidage de forme hélicoïdale, décrivant un demi-tour. Ce chemin est de préférence en forme de cage en fil d'acier inoxydable. Les boîtes sont poussés dans ce chemin pour arriver en position renversée dans le poste de mise en place des manchons. D'autres modes de réalisation du moyen de retournement ou de renversement sont envisageables par exemple un dispositif de renversement fonctionnant de façon non continue et comportant très schématiquement un bras basculant autour d'un axe horizontal en prenant une ou plusieurs boîtes en sortie de poste de fermeture 12 pour les déposer après basculement, c'est-à-dire en position renversée sur un convoyeur alimentant le poste de mise en place du manchon.

## Revendications

1. Procédé de conditionnement de liquides alimentaires notamment de liquides sous pressions, dans des boîtes métalliques jetables en deux pièces, formés d'un récipient (1) muni de parois latérales (7), d'un fond (6) faisant corps avec le récipient (1) et rejoignant les parois latérales par une collerette périphérique (8) de transition, notamment de forme courbe ou en tronc de cône, ainsi que d'un couvercle (2) fixé solidairement au récipient (1) et faisant saillie à la périphérie de celui-ci, procédé par lequel on remplit les récipients (1 ) avant de les fermer par mise en place des couvercles (2), procédé caractérisé en ce qu'on renverse les récipients (1) remplis et fermés pour diriger leur fond (6) vers le haut et l'on emmanche sur ceux-ci ainsi positionnés, des manchons rétractables pré-imprimés ayant l'indication à poser sur le récipient, puis on effectue une thermorétraction pour solidariser les manchons et les récipients.

2. Installation pour la mise en oeuvre du procédé selon la revendication 1 et se composant d'un poste de remplissage (10) recevant les récipients (1) vides pour les remplir de liquides alimentaires, un poste (12) de fermeture des récipients dans lequel ceux-ci reçoivent leur couvercle (2) qui est fixé sur les récipients et de façon étanche, installation caractérisée en ce qu'elle comporte un poste de renversement (13) qui renverse les récipients ainsi remplis et fermés pour présenter leur fond (6) vers le haut, ainsi qu'un poste (14) de mise en place d'un manchon (15) thermorétractable sur les récipients ainsi retournés et un poste de thermorétraction (16) pour assurer la thermorétraction des manchons sur les récipients.

3. Installation selon la revendication 2, caractérisée en ce que le poste de renversement (13) est constitué par un chemin de guidage hélicoïdal, s'étendant sur un demi-tour.

4. Installation selon la revendication 3, caractérisée en ce que le chemin de guidage est formé par des fils d'acier inoxydable.

5. Installation selon la revendication 2, caractérisée en ce que le poste de renversement est constitué par un bras basculant autour d'un axe horizontal, prenant les boîtes en sortie du poste de fermeture (12) pour les déposer après basculement, en position renversée, sur un convoyeur alimentant le poste (14) de mise en place des manchons thermorétractables (15).

## Patentansprüche

1. Verfahren zum Konditionieren von Lebensmittelflüssigkeiten insbesondere von unter Druck stehenden Flüssigkeiten in metallischen Einwegdosen aus zwei Teilen, bestehend aus einem Behälter (1), der versehen ist mit Seitenwänden (7), einem Boden (6), der dem Behälter (1) angegossen ist und die Seitenwände mit einem ringförmigen Übergangsrand, insbesondere in gebogener Form oder als Kegelstumpf, verbindet, sowie einem Deckel (2), der formschlüssig an dem Behälter befestigt ist und ihn an dessen Rand hervorspringen lässt, wobei man die Behälter (1) füllt bevor sie durch die Deckel (2) verschlossen werden, dadurch gekennzeichnet, dass man die gefüllten und verschlossenen Behälter (1) umstülpt, um ihren Boden (6) nach oben zu kehren, dass man die so positionierten Behälter mit einer vorgedruckten, wiederabziehbaren Hülse versieht, die die auf dem Behälter zu befestigenden Angaben aufweist, und dass anschliessend eine Wärmeschrumpfung vorgenommen wird, um die Hülsen und die Behälter zusammenzufügen.

2. Vorrichtung zur Durchführung des Verfahrens nach Anspruch 1, bestehend aus einem Füllapparat (10), der die leeren Behälter (1) entgegennimmt, um sie mit Lebensmittelflüssigkeiten zu füllen, und einem Apparat (12) zum Schliessen der Behälter, in dem diese ihren Deckel (2) erhalten, der auf den Behältern dicht angebracht wird, dadurch gekennzeichnet, dass die Vorrichtung einen Umstülpapparat (13), der die so gefüllten und verschlossenen Behälter umstülpt, um ihren Boden (6) nach oben zu kehren, sowie einen Apparat (14) zur Anbringung einer Hülse (15) durch Wärmeschrumpfung auf den so umgekehrten Behälter und einen Wärmeschrumpfapparat (16) umfasst, um die Wärmeschrumpfung der Hülsen auf den Behältern sicherzustellen.

3. Vorrichtung nach Anspruch 2, dadurch gekennzeichnet, dass der Umstülpapparat (13) aus einem spiralförmigen Führungsweg besteht, der sich auf eine halbe Umdrehung erstreckt.

4. Vorrichtung nach Anspruch 3, dadurch gegekennzeichnet, dass der Führungsweg durch Edelstahlbänder gebildet ist.

5. Vorrichtung nach Anspruch 2, dadurch gekennzeichnet, dass der Umstülpapparat aus einem Arm besteht, der sich um eine horizontale Achse schwingt und der die Dosen am Ausgang des Verschlussapparates (12) aufnimmt, um sie danach in umgestülpter Position auf ein Förderband zu stellen, das den Apparat (14) speist zur Anbringung der Hülsen (15) durch Wärmeschrumpfung.

## Claims

1. A method of conditioning consumable liquids, in particular pressurised liquids, in discardable metal cans comprising two components, formed by a container (1) having lateral walls (7), a base (6) forming an integral part of the container (1) and joined to the lateral walls by a transitional peripheral flange (8) which in particular is curved or has the form of a truncated cone, and by a cover (2) integrally connected to the container (1) and projecting from the periphery thereof, wherein the containers (1) are filled whereupon they are closed applying covers (2), characterised in that the filled and closed containers (1) are inverted to direct their base (6) face upwards and the containers positioned in this direction are fitted with contractable jackets pre-printed with the information to be applied to the container, whereupon a thermal contraction process is carried out to bond the jackets and the containers.

2. Apparatus for carrying out the method claimed in claim 1, comprising a filling station (10) for receiving the empty containers (1) forfiiiing with consumable liquids, a container-closing station (12) in which the containers are provided with their cover (2) which is fixed on to the containers so as to be watertight, characterised in that the apparatus comprising an inverting station (13) which inverts the containers thus filled and closed, so as to present their base (6) face upwards, and comprises a station (14) for applying a thermo-contractable jacket (15) to the inverted containers and a thermal contraction station (16) for causing thermal contraction of the jackets on the containers.

3. Apparatus as claimed in claim 2, characterised in that the inverting station (13) comprises a helical guide path which forms a half-turn.

4. Apparatus as claimed in claim 3, characterised in that the guide path is formed by stainless-steel wires.

5. Apparatus as claimed in claim 2, characterised in that the inverting station comprises an arm pivotable about a horizontal axis for picking up the cans at the output of the closing station (12) and for setting them down in an inverted position on a conveyor supplying the station (14) for applying the thermo-contractable sleeves (15).
